# EUROPÄISCHE PATENTSCHRIFT

(11) **EP 0 080 173 B1**
(45) Veröffentlichungstag und Bekanntmachung des Hinweises auf die Patenterteilung: **09.10.1985**
(21) Anmeldenummer: 82110668.9
(22) Anmeldetag: 18.11.1982
(51) Int. Cl.: F22B 37/20, F22B 37/40, F22B 29/06

(54) **Dampferzeuger, insbesondere Durchlaufdampferzeuger**
Steam generator, particularly of the once-through type
Générateur de vapeur en particulier du type à un seul passage

(30) Priorität: 25.11.1981 DE 3146742
(43) Veröffentlichungstag der Anmeldung: 01.06.1983
(73) Patentinhaber: KRAFTWERK UNION AKTIENGESELLSCHAFT, D-4330 Mülheim (Ruhr) (DE)
(72) Erfinder: Kral, Rudolf, D-8521 Langensendelbach (DE)
(74) Vertreter: Mehl, Ernst, Dipl.-Ing.

## Beschreibung

Die Erfindung betrifft einen Dampferzeuger, insbesondere Durchlaufdampferzeuger, mit einer Brennkammer, die eine durch miteinander verschweißte Rohre gebildete Brennkammerwand hat und in der sich eine Zwischenwand befindet, die an einem in einem Brennkammerquerschnitt angeordneten Zwischenwandträger hängt, dem an seinen Enden auf der Außenseite der Brennkammerwand je ein Querträger zugeordnet ist.

Ein derartiger Dampferzeuger ist aus Bild 6 auf Seite 636 in « VGB Kraftwerkstechnik 58 », Heft 9, September 1978, bekannt. Bei diesem bekannten Dampferzeuger ist die Zwischenwand durch zwei mit Abstand voneinander angeordnete Rohrwände gebildet. Der Zwischenwandträger ist starr an den Querträgern befestigt. Die Querträger sind ihrerseits über Konstanthänger an Tragrohren angehängt, die an einem äußeren Dampferzeugergerüst befestigt sind.

Die Konstanthänger sind Federpakete, die für ein ganz bestimmtes Gewicht der Zwischenwand ausgelegt sind. Dieses Gewicht der Zwischenwand bleibt jedoch nicht konstant, sondern es kann sich beispielsweise durch Ascheablagerung auf der Zwischenwand insbesondere vergrößern oder durch verschiedenen Wasserinhalt in der Zwischenwand sowohl vergrößern als auch verkleinern. Die Konstanthänger nehmen die Differenzen zwischen dem jeweils tatsächlichen Zwischenwandgewicht und dem Zwischenwandgewicht, für das sie ausgelegt sind, nicht auf, sondern diese Gewichtsdifferenzen führen zu mechanischen Spannungen an den Verbindungsstellen zwischen der Zwischenwand und der Brennkammerwand, wo sie zu Beschädigungen sowohl der Brennkammerwand als auch der Zwischenwand führen können.

Der Erfindung liegt die Aufgabe zugrunde, sol-' che durch Veränderungen des Gewichts der Zwischenwand hervorgerufenen mechanischen Spannungen an den Verbindungsstellen zwischen der Brennkammerwand und der Zwischenwand zu vermeiden.

Zur Lösung dieser Aufgabe ist ein Dampferzeuger der eingangs erwähnten Art erfindungsgemäß dadurch gekennzeichnet, daß der Zwischenwandträger an den Querträgern in seiner Längsrichtung beweglich gehaltert ist und daß an den Querträgern Tragbänder angebracht sind, die mit ihren Oberenden außen an der Brennkammerwand befestigt sind.

Hierdurch wird erreicht, daß Differenzen des Ist-Gewichts der Zwischenwand zu einem vorgegebenen Ausgangsgewicht über die Querträger und die Tragbänder auf die Brennkammerwand übertragen werden und nicht von den Verbindungsstellen der Brennkammerwand mit der Zwischenwand aufgenommen werden müssen. Dadurch können auch Änderungen des Gewichts der Zwischenwand keine mechanischen Spannungen an diesen Verbindungsstellen hervorrufen.

Eine gleichmäßige Verteilung des Zwischenwandgewichts auf die Brennkammerwand wird erzielt, wenn in vorteilhafter Weise die Längen und/oder die Querschnitte der Tragbänder eines jeden Querträgers so aufeinander abgestimmt sind, daß jedes Tragband mit seinem Oberende wenigstens annähernd das gleiche Gewicht auf die Brennkammerwand überträgt.

Es ist günstig, wenn an den Querträgern mehr als zwei Tragbänder über die Länge des jeweiligen Querträgers verteilt angebracht sind. Dadurch werden die durch das Gewicht der Zwischenwand hervorgerufenen Kräfte auf mehrere Stellen der Brennkammerwand verteilt.

Die Erfindung und ihre Vorteile seien anhand der Zeichnung an zwei Ausführungsbeispielen näher erläutert :
Figur 1 zeigt die Seitenansicht einer ersten Ausführungsform eines erfindungsgemäßen Durchlaufdampferzeugers,
Figur 2 zeigt einen Längsschnitt durch den Durchlaufdampferzeuger nach Fig. 1;
Figur 3 zeigt die Seitenansicht einer zweiten Ausführungsform eines erfindungsgemäßen Durchlaufdampferzeugers,
Figur 4 zeigt einen Längsschnitt durch den Durchlaufdampferzeuger nach Fig. 3.

Die Durchlaufdampferzeuger nach den Fig. 1 bis 4 weisen eine Brennkammer mit einer Membranwand als Brennkammerwand auf, die aus an den Flossen miteinander verschweißten Flossenrohren aufgebaut ist und die an einem nicht dargestellen äußeren Dampferzeugergerüst hängt. Ein oberer Teil 2 der Brennkammerwand ist senkrecht berohrt, ein unterer Teil 3 dieser Brennkammerwand ist schräg berohrt. Innerhalb der Brennkammer befindet sich im vom unteren Teil 3 der Brennkammerwand gebildeten, schräg berohrten Brennkammerteil eine Zwischenwand 4, die zwei mit Abstand voneinander angeordnete, ebenfalls als Membranwand aus miteinander verschweißten Flossenrohren ausgebildete Rohrwände 4a und 4b aufweist. Beide Rohrwände 4a und 4b sind an ihren Ober- und Unterkanten unter Ausbildung eines Zwischenraumes zwischen den beiden Rohrwänden 4a und 4b miteinander verbunden.

Die Zwischenwand 4 mit ihren Rohrwänden 4a und 4b ist mit dem schräg berohrten Teil 3 der Brennkammerwand verbunden. Sie hängt an einem Zwischenwandträger 5, der in einem Querschnitt der Brennkammer zwischen den beiden Rohrwänden 4a und 4b befindlich angeordnet ist. Auf der Außenseite der Brennkammer ruht dieser Zwischenwandträger mit jedem seiner beiden Enden über ein aus einem Kugellager 6 bestehenden Roll-Lager auf der Mitte eines Querträgers 7, der sich außerhalb der Brennkammer auf der Außenseite der Brennkammerwand befindet und der quer zum Zwischenwandträger 5 angeordnet ist.

Bei der Ausführungsform nach den Fig. 1 und 2 sind an der Außenseite der Brennkammerwand vertikale Zugbänder 8 aus Stahl angebracht, die mit ihrem Oberende am Teil 2 der Brennkammerwand mit Senkrechtberohrung und an einer Vielzahl von Stellen am Teil 3 der Brennkammerwand mit Schrägberohrung festgeschweißt sind. An den Querträgern 7 sind auf der Oberseite gleichmäßig über die Länge der Querträger 7 verteilt beiderseits der Mitte der Querträger 7 jeweils drei vertikal gerichtete Tragbänder 9 aus Stahl angebracht, die mit ihren Oberenden jeweils an einem Zugband 8 festgeschweißt sind.

Die Tragbänder 9 haben alle gleiche Ausgangslänge, ihr Querschnitt is jedoch um so geringer, je näher sie sich an der Mitte der Querträger 7 befinden.

Für die Dehnung der Tragbänder 9 durch das Gewicht der Zwischenwand 4 gilt das Hookesche Gesetz ΔL = P - a - L/F, in dem ΔL die Längendifferenz, 1/a der Elastizitätsmodul, L die Ausgangslänge und F der Ausgangsquerschnitt des jeweiligen Tragbandes 9 sind und P die an diesem Tragband 9 angreifende, vom Gewicht der Zwischenwand 4 ausgehende Zugkraft bedeuten. Unter dem Gewicht der in der Mitte der Querträger 7 ruhenden Last der Zwischenwand 4 biegend sich die Querträger 7 nach unten durch. Da die Ausgangslänge L für alle Tragbänder 9 gleich ist, sind die Querschnitte F der einzelnen jeweils an einem Querträger 7 befindlichen Tragbänder 9 so einander angepaßt, daß die der Durchbiegung der Querträger 7 entsprechenden Längendifferenzen ΔL der einzelnen Tragbänder 9 gleichen von Gewicht der Zwischenwand 4 verursachten Zugkräften P in allen Tragbändern 9 entsprechen. Dies bedeutet, daß jedes der sechs an jedem Querträger 7 befindlichen Tragbänder 9 die gleiche durch das Gewicht der Zwischenwand 4 hervorgerufene Belastungskraft P in den Teil 2 der Brennkammerwand mit Senkrechtberohrung überträgt, d. h. die Brennkammerwand wird durch das Gewicht der Zwischenwand 4 gleichmäßig belastet. Gewichtsveränderungen der Zwischenwand 4 werden ebenfalls gleichmäßig auf die Brennkammerwand übertragen. Sie führen zu keinen mechanischen Spannungen an den Verbindungsstellen zwischen der Brennkammerwand und der Zwischenwand 4.

In der Ausführungsform des erfindungsgemäßen Durchlaufdampferzeugers nach den Fig. 3 und 4 sind ebenfalls jeweils sechs vertikale Tragbänder 9 aus Stahl über die Länge der Querträger 7 gleichmäßig verteilt auf deren Oberseite angebracht. Die Tragbänder 9, von denen sich jeweils drei beiderseits der Mitte der Querträger 7 befinden, haben hier alle gleichen Querschnitt F und sind unmittelbar mit ihrem Oberende auf der Außenseite z. T. des senkrecht berohrten Teiles 2, z. T. des schräg berohrten Teiles 3 der Brennkammerwand angeschweißt. Die Ausgangslänge der Tragbänder 9 ist um so größer, je näher sie sich an der Mitte der Querträger 7 befinden.

Da alle Tragbänder 9 hier gleichen Querschnitt F haben, sind ihre Längen L so aufeinander abgestimmt, daß die Längendifferenzen ΔL der einzelnen Tragbänder 9, die der Durchbiegung der Querträger 7 durch die Last der Zwischenwand 4 entsprechen, für alle Tragbänder 9 nach dem Hookeschen Gesetzt der gleichen durch das Gewicht der Zwischenwand 4 hervorgerufenen Zugkraft P entsprechen. Dadurch ist ebenfalls gewährleistet, daß das Gewicht der Zwischenwand 4 und auch Änderungen dieses Gewichtes durch die Tragbänder 9 gleichmäßig auf die Brennkammerwand des Durchlaufdampferzeugers übertragen werden und nicht zu mechanischen Spannungen an den Verbindungsstellen zwischen der Brennkammerwand und der Zwischenwand 4 führen.

## Patentansprüche

1. Dampferzeuger, insbesondere Durchlaufdampferzeuger, mit einer Brennkammer, die eine durch miteinander verschweißte Rohre gebildete Brennkammerwand (2, 3) hat und in der sich eine Zwischenwand (4) befindet, die an einem im einem Brennkammerquerschnitt angeordneten Zwischenwandträger (5) hängt, dem an seinen Enden auf der Außenseite der Brennkammerwand je ein Querträger (7) zugeordnet ist, dadurch gekennzeichnet, daß der Zwischenwandträger (5) an den Querträgern (7) in seiner Längsrichtung beweglich gehaltert ist und daß an den Querträgern (7) Tragbänder (9) angebracht sind, die mit ihren Oberenden außen an der Brennkammerwand (2 ; 3) befestigt sind.

2. Dampferzeuger nach Anspruch 1, dadurch gekennzeichnet, daß die Längen und/oder die Querschnitte der Tragbänder (9) eines jeden Querträgers (7) so aufeinander abgestimmt sind, daß jedes Tragband (9) mit seinem Oberende wenigstens annähernd das gleiche Gewicht auf die Brennkammerwand (2 ; 3) überträgt.

3. Dampferzeuger nach Anspruch 1, dadurch gekennzeichnet, daß an den Querträgern (7) mehr als zwei Tragbänder (9) über die Länge des jeweiligen Querträgers (7) verteilt angebracht sind.

4. Dampferzeuger nach Anspruch 1, dadurch gekennzeichnet, daß die Tragbänder (9) mit ihren Oberenden jeweils mit einem Zugband (8) verschweißt sind, das an der Außenseite der Brennkammerwand (2 ; 3) befestigt ist.

5. Dampferzeuger nach Anspruch 3, dadurch gekennzeichnet, daß der Querschnitt der Tragbänder (9) um so geringer ist, je näher sie sich an der Mitte des jeweiligen Querträgers (7) befinden.

6. Dampferzeuger nach Anspruch 3, dadurch gekennzeichnet, daß die Länge der Tragbänder (9) um so größer ist, je näher sie sich an der Mitte des jeweiligen Querträgers (7) befinden.

7. Dampferzeuger nach Anspruch 1, dadurch gekennzeichnet, daß der Zwischenwandträger (5) über ein Roll-Lager (6) auf den Querträgern (7) aufliegt.

## Claims

1. Steam generator, in particular a throughflow steam generator, comprising a combustion chamber which has a combustion chamber wall (2 ; 3) defined by tubes welded together, and in which there is a partition (4) which is suspended from a partition support (5) arranged in the cross section of the combustion chamber, with which there is associated respectively with each end externally of the combustion chamber wall a transverse support (7), characterised in that the partition support (5) is mounted on the transverse supports (7) so as to be longitudinally movable, and in that on the transverse supports (7) carrying straps (9) are fitted which are secured with their upper ends to the outside of the combustion chamber wall (2 ; 3).

2. Steam generator according to claim 1, characterised in that the lengths and/or the cross sections of the carrying straps (9) of each transverse support (7) are so proportioned to each other that each carrying strap (9) transfers at least approximately the same weight to the combustion chamber wall (2 ; 3) with its upper end.

3. Steam generator according to claim 1, characterised in that on the transverse supports (7) more than two carrying straps (9) are arranged to be distributed over the length of the respective transverse support (7).

4. Steam generator according to claim 1, characterised in that the carrying straps (9) are welded by their upper ends respectively to a tension rod (8) which is secured to the exterior of the combustion chamber wall (2 ; 3).

5. Steam generator according to claim 3, characterised in that the cross section of the carrying straps (9) is smaller the closer they are to the centre of the respective transverse support (7).

6. Steam generator according to claim 3, characterised in that the length of the carrying straps (9) is greater the closer they are to the centre of the respective transverse support (7).

7. Steam generator according to claim 1, characterised in that the partition support (5) is mounted on the transverse supports (7) by means of a roller bearing (6).

## Revendications

1. Générateur de vapeur, notamment générateur de vapeur du type en continu, comprenant une chambre de combustion, qui a une paroi (2, 3) de chambre de combustion formée par des tubes soudés entre eux et dans laquelle se trouve une cloison intermédiaire (4), qui est suspendue à un support (5) de cloison intermédiaire disposé dans une section transversale de la chambre de combustion et aux extrémités duquel sont associés, du côté extérieur de la paroi de la chambre de combustion, respectivement des supports transversaux (7), caractérisé en ce que le support (5) de cloison intermédiaire est monté mobile suivant sa direction longitudinale sur les supports transversaux (7), et en ce que, sur les supports transversaux (7) sont montés des goussets (9) qui sont fixés par leurs extrémités supérieures à l'extérieur sur la paroi (2, 3) de chambre de combustion.

2. Générateur de vapeur suivant la revendication 1, caractérisé en ce que les longueurs et/ou les sections transversales des goussets (9) de chaque support transversal (7) sont adaptées les unes aux autres de manière à ce que chaque gousset (9) transmette, par son extrémité supérieure, au moins approximativement le même poids à la paroi (2, 3) de chambre de combustion.

3. Générateur de vapeur suivant la revendication 1, caractérisé en ce que sur les supports transversaux (7) sont fixés, de manière répartie sur la longueur de chaque support transversal (7), plus de deux goussets (9).

4. Générateur de vapeur suivant la revendication 1, caractérisé en ce que les goussets (9) sont soudés par leur extrémité supérieure respectivement à un tirant (8) qui est fixé sur le côté extérieur de la paroi (2, 3) de chambre de combustion.

5. Générateur de vapeur suivant la revendication 3, caractérisé en ce que la section transversale des goussets (9) est d'autant plus petite qu'ils se trouvent plus près du milieu du support transversal (7) correspondant.

6. Générateur de vapeur suivant la revendication 3, caractérisé en ce que la longueur des goussets (9) est d'autant plus grande qu'ils se trouvent plus près du milieu du support transversal (7) correspondant.

7. Générateur de vapeur suivant la revendication 1, caractérisé en ce que le support (5) de cloison intermédiaire repose sur les supports transversaux (7) par un palier à rouleaux (6).
